# EUROPÄISCHE PATENTSCHRIFT

(11) **EP 1 857 628 B1**
(45) Veröffentlichungstag und Bekanntmachung des Hinweises auf die Patenterteilung: **07.07.2010**
(21) Anmeldenummer: 07108040.2
(22) Anmeldetag: 11.05.2007
(51) Int. Cl.: E06B 9/13, E06B 9/58

(54) **Rolltor**
Roller gate
Porte roulante

(30) Priorität: 06.06.2006 DE 102006026533; 17.05.2006 DE 102006023423
(43) Veröffentlichungstag der Anmeldung: 21.11.2007
(73) Patentinhaber: AGROTEL GmbH, 94152 Neuhaus am Inn (DE)
(72) Erfinder: Laner, Cyriak, 94152, Neuhaus am Inn (DE)
(74) Vertreter: Benninger, Johannes

(56) Entgegenhaltungen:
- EP-A- 0 135 731
- DE-A1- 4 311 821
- DE-A1- 19 619 199
- US-A- 3 430 677
- US-A- 4 974 658

## Beschreibung

Die vorliegende Erfindung betrifft ein Rolltor zum Verschließen von Gebäudeöffnungen, vor allem von industriell und landwirtschaftlich genutzten Hallen, Ställen oder dergleichen mit den Merkmalen des Oberbegriffs des Anspruchs 1.

Rolltore aus flexiblem Material, welche sich von unten nach oben öffnen, sind vielfach bekannt. Es gibt dabei hauptsächlich zwei Möglichkeiten, diese Tore zu öffnen. Zum einen kann das Tor auf eine Wickelwelle aufgerollt werden, oder aber es wird über eine Umlenkachse geführt, so dass das Tor in einer horizontalen Lage unter die Gebäudedecke o. ä. verschoben wird. In beiden Fällen werden die Tore in den seitlichen Randbereichen meist durch Führungsschienen geführt.

Da Rolltore vielfach an Gebäudeöffnungen angebracht werden, die das Innere des Gebäudes von einem Außenbereich abtrennen, sind die Tore Wind und Wetter ausgesetzt. Bestehen die Tore aus einem flexiblen Material, kann die Verformung durch starken Wind oder Sturm problematisch werden und ein dichtes Abschließen behindern oder aber dazu führen, dass das Tormaterial aus den seitlichen Führungsschienen herausgedrückt wird. Aus diesem Grund werden die Tore häufig mit Versteifungen versehen, die senkrecht zur Lauf- bzw. Wickelrichtung angeordnet sind.

Beispielsweise zeigt die Offenlegungsschrift DE 28 14 345 ein Tor, dessen eine oder beide Seiten aus Tuch aus biegsamen Material bestehen, und das mehrere mit Abstand zueinander angeordnete und mit dem Tuch mittels äußerer Leisten verbundene starre Querstreben enthält, die an ihren Enden in im wesentlichen U-förmigen Führungsschienen geführt sind. Das Öffnen des Tores wird hierbei durch zwei Seile bewirkt, die am unteren Teil des Torblatts befestigt sind und über ein Umlenkrad am oberen Teil des Tores auf einer gemeinsamen Trommel auf- und abgewickelt werden.

Die Gebrauchsmusterschrift DE 296 15 538 U1 zeigt ein Rolltorelement, welches über eine Umlenkachse geführt wird, bei dem zur Erhöhung der Quersteifigkeit Verstärkungsstreben vorgesehen sind. Die Verstärkungsstreben befinden sich auf der Schicht des Traggewebes, mit dem sie beispielsweise verklebt sind. Optional ist ein Fixierelement, beispielsweise aus einem gummielastischen Gewebe zwischen den Streben und dem ebenfalls mit dem Traggewebe verklebten oder verschweißten Zahnstangenelement vorgesehen, welches in die Zähne der Umlenkrolle greift.

Die Patentschrift DE 43 11 821 C2 zeigt ein Rolltor, welches seitlich geführt und auf eine Wickelwalze aufgewickelt wird und zusätzlich vertikale Windversteifungen aufweist. Der Abstand der Windversteifungen am Torblatt untereinander bestimmt sich aus den Abmessungen, insbesondere der Breite des Tores und dem zu berücksichtigenden Winddruck,

Die europäische Patentschrift EP 323 445 B1 zeigt ein Rolltor, welches durch Aufwickeln geöffnet wird. Bei dem Tor sind zur Stabilisierung so genannte Stabilisierungsprofile vorgesehen, die beispielsweise durch seitliches Aufschieben einfach an den Segmenten befestigt werden können. Zur weiteren Verstärkung können zusätzlich Verstärkungsprofile aufgeschoben und anschließend verschraubt oder anderweitig verbunden werden. Die Stabilisierungsprofile sind in regelmäßigem Abstand voneinander angeordnet und können beispielsweise aus einer oberen und unteren Hälfte bestehen, die schwenkbar miteinander verbunden sind.

Die Patentschrift DE 43 13 063 C2 zeigt ein Rolltor mit flexiblem, seitlich geführten Behang und Aussteifungen, welchen beispielsweise aus Aluminium bestehen und in Taschen im Behang eingeschweißt sind.

Die Gebrauchsmusterschrift DE 298 12 888 U1 zeigt ein Rolltorbehang aus Textil oder Kunststoff zum Verschließen von Gebäudeöffnungen, insbesondere Kojen, Messe- Verkaufsständen etc., der mehrere quer zur Wickelrichtung verlaufende Taschen enthält, die der Aufnahme von Versteifungsprofilen dienen. Die Versteifungsprofile sind aus einem Flachmaterial relativ geringer Dicke, so dass das Aufwickeln des Behanges mittels der Wickelwelle nicht behindert wird. Weiterhin weist das Tor eine schwere Abschlussleiste auf, die ein leichtes Gleiten in den Führungsschienen ermöglicht.

Die Patentanmeldung DE 23 583 28 A1 zeigt eine Rolladen ähnliche Vorrichtung zum Verschließen von (Bauwerks)öffnungen mit Platz sparend voneinander beabstandeten Versteifungsrippen. Die hierin beschriebene Vorrichtung besteht aus mindestens zwei hinter- oder nebeneinander angeordneten Bahnen mit quer verlaufenden Versteifungsrippen, die in gleichen Abständen angeordnet sind. Durch die mindestens zwei unterschiedlichen Bahnen kann die Vorrichtung für mehrere Zwecke verwendet werden.

DE 196 19 199 A1 zeigt ein Rolltor mit Lamellenbehang, wobei der Behang in so genannten Schutzleisten geführt wird, die jeweils ein von einer steifen Sockelleiste abstehendes, über die Länge durchgehendes, weiches Federelement aufweisen. Der Lamellenvorhang läuft zwischen mindestens zwei derartigen Federelementen, wobei seitliches Spiel ausgeschlossen wird.

US-A-4 974 658 und EP-A-0135731 zeigen jeweils ein Rolltor gemäß dem Oberbegriff des Anspruchs 1.

Ein Problem bei der Verstärkung eines flexiblem Tores durch Verstärkungsstreben o. ä. besteht häufig darin, dass die zusätzlichen Versteifungen das Tor an diesen Stellen verdicken, so dass es beim Aufwickeln auf einer Wickelwelle zu Verdickungen auf der Welle kommt und diese anfängt unrund zu laufen bzw. viel Platz benötigt.

Das Ziel der Erfindung besteht darin, ein Rolltor zum verschließen von Gebäudeöffnungen zu entwickeln, welches einfach konstruiert ist, einem hohen Winddruck standhält und platzsparend geöffnet werden kann.

Dieses Ziel der Erfindung wird mit dem Gegenstand des unabhängigen Anspruchs erreicht. Merkmale vorteilhafter Weiterbildungen der Erfindung ergeben sich aus den abhängigen Ansprüchen.

Das Rolltor besteht aus einem flexiblen Behang. Dabei kann es sich beispielsweise um einen Textil-, Gummi- oder Kunststoffbehang handeln. Der Behang wird von einer drehbar gelagerten, antreibbaren Wickelwelle aufgenommen werden. Der Behang wird in seitlichen Führungsschienen geführt. In den Behang sind Versteifungsrippen integriert, um die Steifigkeit zu erhöhen.

Bei einem erfindungsgemäßen Rolltor werden die so genannten Versteifungsrippen in definierten Abständen angeordnet, wodurch sich eine Platz sparende Aufwicklung auf der Wickelwelle ergibt, bei der die Versteigungsrippen nicht aufeinander liegen.

Die Abstände zwischen den Versteifungsrippen sind dabei vom Durchmesser der Wickelwelle abhängig und betragen ca. das 12 bis 15-fache desselben. Gemäß einer bevorzugten Ausführungsform der Erfindung sind die Abstände (a), (b), (c), (d), (v) zwischen den Hohlsäumen bzw. Versteifungsrippen von oben nach unten abhängig vom Durchmesser der Wickelwelle folgendermaßen definiert: (a) = 12,8-fache des Durchmessers der Wickelwelle, (b) = 12,1-fache des Durchmessers der Wickelwelle, (c)13,4-fache des Durchmessers der Wickelwelle, (d) = 15-fache des Durchmessers der Wickelwelle, unterster variabler Abstand (v) = 4 bis15-fache des Durchmessers der Wickelwelle.

Die Abstände zwischen den Versteifungsrippen sind dabei so gewählt, dass bei zwei Versteifungsrippen diese auf der Wickelwelle ungefähr 180° versetzt sind. Bei drei Versteifungsrippen können diese um ca. 120°, bei vier Versteifungsrippen um ca. 90°, bei fünf Versteifungsrippen um ca. 70-80°, bei sechs Versteifungsrippen um ca. 60° usw. versetzt angeordnet sein.

Um jedoch eine möglichst einfache Lagerhaltung auch bei unterschiedlichen Längen des Behangs und unterschiedlicher Anzahl von Versteifungsrippen realisieren zu können, sind die Versatzwinkel der aufgerollten Versteifungsrippen vorzugsweise anders gewählt. So können bei drei Rippen die ersten beiden Versteifungsrippen um ca. 180° versetzt angeordnet sein, während die dritte Versteifungsrippe in einem Zwischenraum zu liegen kommt, bspw. um ca. 90° zu den beiden ersten Rippen versetzt. Bei vier vorhandenen Rippen kann die vierte Versteifungsrippe dem entsprechend in dem verbliebenen Zwischenraum zu liegen kommen, um ebenfalls ca. 90° zu den beiden ersten Rippen versetzt.

Bei fünf vorhandenen Rippen ist eine Anordnung sinnvoll, bei der die nach unten hinzu kommende Rippe um ca. 45° versetzt zu zwei benachbarten der ersten vier aufgewickelten und bereits im 90°-Abstand zueinander versetzt angeordneten Rippen zu liegen kommt. Bei sechs vorhandenen Rippen ist eine Anordnung sinnvoll, bei der die nach unten hinzu kommende Rippe um ca. 45° versetzt zu den anderen beiden benachbarten der ersten vier aufgewickelten und bereits im 90°-Abstand zueinander versetzt angeordneten Rippen zu liegen kommt.

Auf die beschriebene Weise ist es möglich, die Abstände so zu wählen, dass auf Kundenwunsch eine nahezu beliebige Länge des Behangs gefertigt werden kann, ohne dass für jede vom Kunden gewünschte Länge eine neue Berechnung der Abstände der Rippen voneinander erfolgen muss.

Die Anordnung der Rippen beim Aufwickeln kann alternativ auch seitlich versetzt zueinander erfolgen, wobei die zweite Rippe neben der ersten, die dritte neben der zweiten Rippe usw. zu liegen kommt und sich keine definierten Abstandswinkel ergeben. Wichtig ist hierbei, dass die Rippen nicht übereinander aufgewickelt werden.

Die drehbar gelagerte, antreibbare Wickelwelle ist bei einem erfindungsgemäßen Rolltor als Kederrohr ausgebildet, wobei die Vertiefung im Kederrohr der festen und sicheren Aufnahme des Keders, der den Behang oben abschließt, dient.

Die in den Behang integrierten Versteifungselemente bestehen aus Versteifungsprofilen, die in einen Hohlsaum integriert sind. Die Breite des Hohlsaums richtet sich nach der Breite der verwendeten Versteifungsprofile, welche wiederum auf den äußeren Durchmesser der Wickelwelle abgestimmt sind. Die Breite des Hohlsaums kann dem 1 bis 2-fachen des Durchmessers der Wickelrolle entsprechen, im Allgemeinen findet eine Breite, die dem 1,3-fachen des Wickelwellendurchmessers entspricht, Verwendung.

Der Hohlsaum, der das Versteifungsprofil beinhaltet besteht im Allgemeinen aus demselben Material wie der Behang und ist mit diesem durch Vernähen, Verkleben oder Verschweißen fest verbunden. Es ist allerdings auch möglich, für den Hohlsaum ein anderes Material zu verwenden, das ebenfalls durch Vernähen, Verkleben oder Verschweißen mit dem Behang fest verbunden ist.

Das für den Behang verwendete Material muss beweglich sein, damit es sich einfach aufwickeln lässt. Es kommen also flexible, möglichst reißfeste Materialien wie Textil, Kunststoff, Gummi etc. in Frage. Auch Behänge in Form von Netzen sind denkbar, vor allem wenn ein guter Luftaustausch, beispielsweise bei Ställen, gewünscht wird. Beispielsweise werden in der Landwirtschaft sogenannte Windschutznetze verwendet, die aus einem Polyestergewebe als Trägermaterial bestehen, auf dem sich beispielsweise eine Beschichtung aus PVC befindet. Je nach gewählter Maschenweite ergeben sich unterschiedliche Porositäten und gewünschte Werte für die Windbremsung. Weiterhin ist die Verwendung von Windschutzplanen aus PVC und / oder einem speziellen Polyestergewebe denkbar, dabei sind sowohl transparente / lichtdurchlässige als auch lichtundurchlässige Variationen denkbar.

Das Material, aus dem der Behang besteht, sollte vor allem bei Verwendung im landwirtschaftlichen Bereich eine gute Stabilität und Temperaturbeständigkeit aufweisen, weiterhin schwerentflammbar und antistatisch sein. Auch eine chemische Stabilität gegenüber Ammoniak ist von hoher Bedeutung. Weiterhin kann das Vorhangmaterial mit Mitteln gegen Schimmelbildung behandelt werden.

Bei dem in den Hohlsaum integrierten Versteifungsprofil handelt es sich um ein Metallrohr, beispielsweise ein verzinkten Rohr oder ein Alurohr. Gemäß einer weiteren Ausführung der Erfindung handelt es sich bei dem Versteifungsprofil um ein Kunststoffrohr oder um ein abgeflachtes, abgerundetes Metall- oder Kunststoffprofil.

Das Öffnen des Tores erfolgt durch Aufwickeln des Behangs auf eine Wickelwelle. Dabei kann die Wickelwelle sowohl elektromotorisch als auch manuell betrieben werden. Erfolgt die Auswicklung elektromotorisch, so muss mithilfe eines Schutzmechanismus verhindert werden, dass der Behang vollständig aufgewickelt wird, da dann die Abschlussrippe aus der Laufschiene herausrutschen würde. Bei dem integrierten Schutzmechanismus kann es sich um einen Endlageschalter handeln, der in den Torbehang oder in die Laufschiene integriert wird und zum rechtzeitigen Abschalten des Elektromotors führt. Weiterhin ist denkbar, dass der Elektromotor nach einer bestimmten Anzahl von Umdrehungen abschaltet.

Der Behang wird in seitlichen Laufschienen geführt. Diese sind U-förmig ausgebildet, bestehen beispielsweise aus Metall (Aluminium etc.) oder Kunststoff und enthalten integrierte Gummi- oder Kunststofflippen, Diese Lippen haben zwei Hauptfunktionen. Zum einen dienen sie dem Schutz des Behanges, da sie verhindern, dass dieser direkt mit den möglicherweise scharfen Kanten der Schienen in Berührung kommt. Zum anderen wird durch die Lippen die Öffnung der Laufschiene verkleinert, so dass der Behang besser geführt wird.

Bei manuellem Betrieb des Rolltors befindet sich an dem einen Ende der Wickelwelle beispielsweise eine Handkurbel, bei einem elektromotorischen Antrieb befindet sich an dieser Stelle ein kleiner Elektromotor. Auf der gegenüber liegenden Seite ist die Wickelwelle mit Hilfe eines Mitnehmerelementes gelagert. Das Mitnehmerelement setzt auf einen am Endlagerwinkel fixierten Stift auf, um den der Mitnehmerkunststoff aufgrund der gewählten Materialpaarung relativ reibungsfrei rotieren kann. Der als Achse fungierende Stift kann insbesondere aus einem geeigneten Metall oder aus Kunststoff bestehen.

Weitere Merkmale, Ziele und Vorteile der vorliegenden Erfindung gehen aus der nun folgenden detaillierten Beschreibung einer bevorzugten Ausführungsform der Erfindung hervor, die als nicht einschränkendes Beispiel dient und auf die beigefügten Zeichnungen Bezug nimmt. Gleiche Bauteile weisen dabei grundsätzlich gleiche Bezugszeichen auf und werden teilweise nicht mehrfach erläutert. Es zeigen:
- Fig. 1: den schematischen Aufbau eines mit Rippen verstärkten Rolltores,
- Fig. 2: die schematische Anordnung der Rippen im aufgewickelten Zustand des Rolltors,
- Fig. 3: schematisch den Abstand der Rippen bei einem Tor von ca. 5,9 m Höhe,
- Fig. 4: schematisch den Abstand der Rippen bei einem Tor von ca. 4,0 m Höhe,
- Fig. 5: einen Schnitt durch eine Aussteifungsrippe,
- Fig. 6: einen Schnitt durch eine weitere Ausführungsmöglichkeit der Aussteifungsrippe,
- Fig. 7: die seitliche Führung des Rolltors und
- Fig. 8: eine Endlagerung der Wickelwelle.

Eine mögliche Ausgestaltung eines durch Rippen verstärkten Rolltors mit erfindungsgemäßem Abstand zwischen den Rippen wird anhand der Fig. 1 illustriert.

Erfindungsgemäße Rippenrolltore werden zum Verschließen großer Öffnungen von Industriegebäuden, hauptsächlich in der Landwirtschaft verwendet und weisen im Allgemeinen eine Höhe von 2 bis ca. 7 m und eine Breite von 2 bis ca. 4 m auf. Es sind allerdings auch je nach Größe der zu verschließenden Öffnung breitere und höhere Tore denkbar.

Ein Rippenrolltor 10 gemäß vorliegender Erfindung besteht aus einem flexiblen Torvorhang 40. Dafür eignen sich beispielsweise Windschutznetze oder -planen, die aus einer Trägerschicht aus Polyestergewebe, was eine sehr hohe Reißfestigkeit garantiert, und einer PVC-Beschichtung bestehen. Diese Material-Kombination gewährleistet eine gute Temperaturbeständigkeit und UV-Stabilität, außerdem sind Tore aus diesem Material flexibel, d.h. aufrollbar, schwerentflammbar, antistatisch und können mit Antischimmelmitteln behandelt werden, d.h. Tore aus diesem Material sind allgemein gut geeignet für den Einsatz bei starken Umweltbelastungen durch Staub, Ammoniak, Witterung, starke Temperaturschwankungen etc.

Das Rippenrolltor 10 wird durch Aufwickeln des Torvorhangs 40 auf das Kederrohr 30 geöffnet. Das Kederrohr 30 ist über Endlagerwinkel 32 an der sich über der Öffnung befindlichen Wand befestigt.

Zur Erhöhung der Windstabilität sind in dem Torvorhang Rippen 42 integriert. Die Anzahl der Rippen definiert sich aufgrund der Höhe des Tores. Die Rippen 42 sind in definierten Abständen angeordnet, so dass sie sich beim Aufwickeln möglichst platzsparend auf dem Kederrohr 30 anordnen.

Der Torvorhang wird in seitlich Laufschienen 20 geführt, um Verkantungen und Verfaltungen des Rolltorvorhanges 40 zu vermeiden, da dies zu Beschädigungen des Rolltorvorhanges 40 beim Öffnen des Tores durch Aufwickeln führen würde.

Die Fig. 2 zeigt eine schematische Darstellung der Anordnung der Aussteifungsrippen im geöffneten Zustand des Rolltores 10, d.h. wenn der gesamte Torvorhang 40 auf dem Kederrohr 30 aufgewickelt wurde. Aufgrund der definierten Abstände (a), (b), (c) und (d) zwischen den Aussteifungsrippen 42 wird erreicht, dass die Rippen nicht übereinander, sondern zueinander versetzt, aufgewickelt werden. Die zweite aufgewickelte Rippe kommt ungefähr gegenüber der ersten aufgewickelten Rippe zu liegen, die dritte Rippe wiederum befindet sich im aufgewickelten Zustand seitlich versetzt zur ersten und die vierte Rippe liegt der dritten wieder ungefähr gegenüber. Damit wird eine Platz sparende Aufwicklung erreicht und der Effekt, dass die Rolle aufgrund der Rippen unrund läuft, möglichst gering gehalten.

Die Darstellung der Fig. 3 zeigt die schematische Anordnung der Rippen 42 bei einer Torhöhe von ca. 5,90 m. Bei einem Kederrohrdurchmesser von 78 mm betragen die Abstände jeweils zwischen 94,5 und 117 cm, wobei nur der Abstand des untersten Abschnitts variabel ist, während die oberen Abstände fest definiert werden, um ein platzsparendes Aufwickeln zu ermöglichen. Im gezeigten Beispiel eines erfindungsgemäßen Rippenrolltores 10 betragen die Abstände (a) = 100 cm, (b) = 94,5 cm, (c) = 102,5 cm, (d) = 117 cm, (v) = 116,5 cm. Abstand (v) kann je nach gewünschter Torhöhe variabel gewählt werden, wobei die maximale Länge 117 cm beträgt. Der sogenannte Hohlsaum (x), in dem sich die Versteifungsprofile 44 befinden, weist im gezeigten Anwendungsbeispiel eine Höhe von 10 cm auf. Im Bereich der untersten, das Tor abschließenden Rippe 42 ist ein zusätzlicher Lappen 50 mit einer Breite von ca. 21 cm angebracht. Dieser Lappen 50 dient dem dichten Abschließen des Tores 10 mit dem Boden, so dass auch bei kleinen Unebenheiten des Bodens bei geschlossenem Tor 10 ein luft- und staubdichter Abschluss besteht. Der abschließende Torlappen 50 kann aus demselben Material wie der Torvorhang 40 bestehen, es sind allerdings auch andere Materialien wie beispielsweise ein flexibler, abriebfester Kunststoff oder Gummi denkbar. Der Lappen 50 wird an dem Torbehang 40 durch Verkleben, Verschweißen oder Vernähen befestigt

Die Darstellung der Fig. 4 zeigt die schematische Anordnung der Rippen 42 bei einer Torhöhe von ca. 4,00 m. Bei einem Kederrohrdurchmesser von 78 mm betragen die Abstände (a) = 100 cm, (b) = 94,5 cm, (c) = 102,5 cm, (v) = 64,5 cm. Der Abstand (v) kann je nach gewünschter Torhöhe variabel gewählt werden, wobei die maximale Länge 117 cm beträgt. Der sog. Hohlsaum (x), in dem sich die Versteifungsprofile 44 befinden, weist eine Höhe von ca. 7 bis 10 cm auf.

Die Figuren 5 und 6 zeigen jeweils einen Schnitt durch die Aussteifungs- bzw. Verstärkungsrippen 42. Als starres Element 44 dient beispielsweise ein verzinktes Rohr, es kann sich dabei aber auch um Rohre aus einem anderen Material wie beispielsweise Kunststoff, Glasfaser o. ä. handeln. Gemäß einer weiteren Ausführungsvariante dienen abgeflachte, abgerundete Stäbe als Verstärkungselement 44.

In der in Fig. 5 gezeigten Ausführung ist über dem Verstärkungsprofil 44 ein flexibler Streifen 46 angebracht und mit dem Torvorhang 40 verbunden, so dass sich das Verstärkungsprofil 44 unverrutschbar am Torvorhang 40 befindet. Der Befestigungsstreifen 46 besteht am Ausführungsbeispiel aus demselben Material wie der Torvorhang 40 und wird mit diesem durch Verschweißen untrennbar verbunden.

Gemäß einer weiteren Ausführungsvariante kann der flexible Befestigungsstreifen 46 auch aus einem anderen flexiblen Material (beispielsweise Gummi, Kautschuk oder einem schweren Stoff) bestehen, dass sich durch verkleben, verschweißen oder vernähen gut mit dem Material des Torbehanges 40 verbinden lässt.

Bei der in Fig. 6a gezeigten Ausführung wird der Befestigungsstreifen 46 an der einen Seite zwischen Torvorhang 40 und Verstärkungsprofil 44 eingeklappt und dann beispielsweise durch Verschweißen mit dem Torvorhang 40 verbunden.

Bei der in Fig. 6b gezeigten Ausführung wird der Befestigungsstreifen 46 ebenfalls an der einen Seite zwischen Torvorhang 40 und Verstärkungsprofil 44 eingeklappt, und zwar weiter als im Ausführungsbeispiel 6a. Der eingeklappte Befestigungsstreifen 46 ist dabei so angebracht, dass sich das obere Ende noch über dem Verstärkungsprofil 44 befindet und bündig an das andere Ende desselben Befestigungsstreifen 46 anschließt, der die durch das Anbringen des Befestigungsstreifen 46 hergestellte Tasche zur Aufnahme des Verstärkungsprofils 44 abschließt. Die Verbindung zwischen dem Torbehang 40 und den beiden Enden des Befestigungsstreifens 46 wird dabei wiederum durch verkleben, verschweißen oder vernähen hergestellt.

Bei einem typischen Durchmesser des Verstärkungsprofils 44 von bspw. ca. 12 mm weist der Zuschnitt des Streifens 46 der Variante gemäß Fig. 5 eine ungefähre Breite von 14 cm auf, wogegen der Hohlsaum eine Breite von ca. 10 cm aufweist. Bei der Variante gemäß Fig. 6a bzw. 6b weist der Zuschnitt des Streifens 46 eine Breite von ca. 12 cm auf, wobei der Hohlsaum des vernähten bzw. mit dem Behang 40 verbundenen Streifens 46 im Ausführungsbeispiel 6a eine Breite von ca. 7,5 cm aufweist und im Ausführungsbeispiel 6b eine Breite von ca. 5 cm aufweisen kann.

Die schematische Perspektivdarstellung der Fig. 7 zeigt einen Querschnitt durch die Lauf- bzw. Führungsschiene 20 des Rippenrolltors 10. Hierbei findet eine U-förmige Schiene 22 Verwendung, die beispielsweise aus Aluminium oder einem anderen formstabilen und witterungsbeständigen Material besteht. In der Schiene sind zusätzliche flexible Kunststofflippen 24 angebracht. Diese Kunststofflippen 24 erfüllen hauptsächlich zwei Funktionen. Durch die Verwendung der Kunststoffeinlagen 24 verkleinert sich die Öffnung der U- Schiene 22, so dass durch die Wahl der Größe der Kunststofflippen 24 die Öffnungsgröße der Dicke des Torbehanges 40 angepasst werden kann. Weiterhin verhindern sie den direkten Kontakt zwischen der U-Schiene 22 und dem Torbehang 40. Damit wird der Torvorhang 40 geschont, da direkter Kontakt mit dem Material der U-Schiene zu erheblichem Abrieb und Verschleiß des Torbehanges 40 führen würde.

Die Flexibilität der Kunststofflippen 24 erlaubt es beispielsweise, eine Öffnungsgröße zu wählen, die zwischen der Dicke des Torvorhangs 40 und der Dicke im Bereich der Rippen 42 liegt um einen möglichst geringen Spielraum offen zu lassen und eine möglichst definierte Führung zu erreichen.

Die schematische Längsschnittdarstellung der Fig. 8 zeigt die Endlagerung der Wickelwelle 30 an der Seite, an der sich nicht der elektromotorische oder manuelle Antrieb befindet. Die Wickelwelle 30 ist im Ausführungsbeispiel in Form eines Kederrohres ausgebildet. Das Kederrohr weist eine Einkerbung zur sicheren und festen Ausnahme des den Behang 40 abschließenden Keders auf. An dem Endlagerwinkel 32 ist über eine Schraube, dabei kann es sich beispielsweise um eine Senkkopf-Innensechskantschraube handeln, ein zylindrischer Stift 36 befestigt. Auf diesen zylindrischen Stift 36 ist ein ebenfalls zylindrisches bzw. hohlzylindrisches Mitnehmerelement 38 aufgesetzt, welches eine passende Aussparung zur Aufnahme des festsitzenden Stiftes 36 enthält. Das Mitnehmerelement 38 kann insbesondere aus einem geeigneten Kunststoff wie PTFE oder Polyamid o. dgl. bestehen und kann sich leicht und ohne große Abnutzung auf dem Stift 36 drehen. Der als fest stehende Achse für die Wickelwelle 30 fungierende Stift 36 kann insbesondere aus Metall oder aus einem geeigneten Kunststoff wie PTFE, PA o. dgl. bestehen. Das Mitnehmerelement 38 kann sich relativ leicht auf der Achse bzw. dem Stift 36 drehen, wenn eine geeignete Materialpaarung gewählt wird, wenn bspw. die beiden Komponenten (36 + 38) aus demselben oder ähnlichen (Kunststoff-) Material bestehen. Auf den Mitnehmerkunststoff bzw, das Mitnehmerelement 38 ist die Wickelwelle 30 aufgeschoben.

## Patentansprüche

1. Rolltor (10) zum Verschließen von Gebäudeöffnungen, insbesondere von Industriegebäuden, im landwirtschaftlichen Bereich etc., umfassend einen flexiblen Textil-, Gummi oder Kunststoffbehang (40), welcher von einer drehbar gelagerten, antreibbaren Wickelwelle (30) aufgenommen wird und seitlich in Laufschienen (20) geführt wird, wobei der Behang (40) Versteifungsrippen (42) aufweist, **dadurch gekennzeichnet, dass** die Abstände (a, b, c, d) zwischen den Versteifungsrippen (42) von oben nach unten unterschiedlich und abhängig vom Durchmesser der Wickelwelle sind und Werte zwischen dem 12 bis 15-fachen des Durchmessers der Wickelwelle (30) aufweisen und dass der Abstand (v) zwischen der untersten und der darüber liegenden Versteifungsrippe einen Wert zwischen dem 4 bis 15-fachen des Durchmessers der Wickelwelle (30) aufweist.

2. Rolltor gemäß Anspruch 1, **dadurch gekennzeichnet, dass** die Abstände (a, b, c, d, v) zwischen den Versteifungsrippen (42) von oben nach unten abhängig von Durchmesser der Wickelwelle sind und folgende Werte aufweisen: (a) = 12,8-fache des Durchmessers der Wickelwelle (30), (b) = 12,1-fache des Durchmessers der Wickelwelle (30), (c) = 13,4-fache des Durchmessers der Wickelwelle (30), (d) = 15-fache des Durchmessers der Wickelwelle (30), unterster variabler Abstand (v) = 4 bis 15-fache des Durchmessers der Wickelwelle (30).

3. Rolltor gemäß einem der vorangehenden Ansprüche, **dadurch gekennzeichnet, dass** die zweite Versteifungsrippe (42) versetzt zur ersten Versteifungsrippe (42) aufwickellbar ist, die dritte Versteifungsrippe (42) versetzt zu den ersten beiden usw.

4. Rolltor gemäß einem der vorangehenden Ansprüche, **dadurch gekennzeichnet, dass** die Wickelrolle (30) ein Kederrohr ist.

5. Rolltor gemäß einem der vorangehenden Ansprüche, **dadurch gekennzeichnet, dass** die Versteifungsrippen (42) aus Versteifungsprofilen (44) bestehen, die in einen Hohlsaum integriert sind, wobei die Breite des Hohlsaums / der Versteifungsrippe (42) ca. das 1 bis 2-fache, insbesondere das 1,5-fache des Durchmessers der Wickelwelle (30) ist.

6. Rolltor gemäß Anspruch 5, **dadurch gekennzeichnet, dass** der Hohlsaum aus demselben Material oder einem anderen Material wie der Behang (40) besteht und mit diesem durch Vernähen, Verkleben oder Verschweißen fest verbunden ist.

7. Rolltor gemäß einem der Ansprüche 5 oder 6, **dadurch gekennzeichnet, dass** im Hohlsaum ein Metallrohr, ein Kunststoffrohr, oder ein abgeflachtes, abgerundetes Versteifungsprofil (44) aus Metall oder Kunststoff integriert ist.

8. Rolltor gemäß einem der vorangehenden Ansprüche, **dadurch gekennzeichnet, dass** die Wickelwelle (30) elektromotorisch oder manuell angetrieben ist, wobei bei elektromotorischer Aufwicklung diese nach einer definierten Umdrehungszahl oder durch Aktivierung eines Endlageschalters am Torbehang (40) oder in der Laufschiene (20) automatisch beendet wird.

9. Rolltor gemäß einem der vorangehenden Ansprüche, **dadurch gekennzeichnet, dass** die Laufschiene (20) U-förmig ausgebildet ist und zum Schutz den Behangs (40) und zur Verkleinerung der Schienenöffnung integrierte Lippen (24) aus Gummi oder Kunststoff enthält.

10. Rolltor gemäß einem der vorangehenden Ansprüche, **dadurch gekennzeichnet, dass** die Lagerung der Wickelwelle (30) an der Seite, wo sich kein Antrieb befindet, mittels eines Mitnehmerelementes (38), insbesondere eines Mitnehmerkunststoffes, erfolgt, wobei das Mitnehmerelement (38) auf der dem Endlagerwinkel (32) zugewandten Seite auf einen fixierten Stift (36) aufsetzt, und auf welchem auf der anderen Seite die Wickelwelle (30) fest aufgesetzt ist, so dass durch Rotation der Wickelwelle (30) das Mitnehmerelement (38) relativ reibungfrei um die durch den fixierten Stift (36) gebildete Achse rotiert.

## Claims

1. Roller gate (10) for closing openings of buildings, especially of industrial buildings, in the agricultural sector etc., comprising a flexible hanging (40) made of textile, rubber or synthetic material, that is housed by a pivotally embedded driven coiling shaft (30) and that is guided in collateral guide rails (20) whereas the hanging (40) comprises stiffening rips (42), **characterized in that** the distances (a, b, c, d) between the stiffening rips (42) from the highest to the lowest the stiffening rip (42) have different values and depend on the diameter of the coiling shaft (30) and that the values are between 12 to 15 times the diameter of the coiling shaft (30) and that the distance (v) between the lowest stiffening rip and the stiffening rip above has a value between 4 to 15 times the diameter of the coiling shaft (30).

2. Roller gate (10) according to claim 1, **characterized in that** the distances (a, b, c, d, v) between the stiffening rips (42) from the highest to the lowest rip depend on the diameter of the coiling shaft (30) and have the following values: (a) = 12,8 times the diameter of the coiling shaft (30), (b) = 12,1 times the diameter of the coiling shaft (30), (c) = 13,4 times the diameter of the coiling shaft (30), (d) = 15 times the diameter of the coiling shaft (30); lowest variable distance (v) = 4 to 15 times the diameter of the coiling shaft (30).

3. Roller gate (10) according to one of the previous claims, **characterized in that** when wound up the second stiffening rip (42) is arranged offset with respect to the first stiffening rip (42), the third stiffening rip (42) is arranged offset with respect to the first two rips and so on.

4. Roller gate (10) according to one of the previous claims, **characterized in that** the coiling shaft (30) is a piping tube.

5. Roller gate (10) according to one of the previous claims, **characterized in that** the stiffening rips (42) consist of stiffening profiles (44) that are integrated in a hemstitch, wherein the width of the hemstitch / the stiffening rip (42) is about 1 to 2 times, especially 1,5 times the diameter of the coiling shaft (30).

6. Roller gate (10) according to claim 5, **characterized in that** the hemstitch is made of the same material or another material as the hanging (40) and is firmly joint with the hanging (40) by sewing, agglutinating or welding.

7. Roller gate (10) according to claim 5 or 6, **characterized in that** a metal tube, a plastic tube or a flattened, rounded stiffening profile (44) made of metal or plastic is integrated into the hemstitch.

8. Roller gate (10) according to one of the previous claims, **characterized in that** the coiling shaft (30) is driven by electromotive force or manually, wherein the electromotive winding is ended automatically after a predefined number of revolutions or because of the activation of a proximity switch located on the hanging (40) or in the guide rail (20).

9. Roller gate (10) according to one of the previous claims, **characterized in that** the guide rail (20) is U- shaped and contains integrated lips (24) made of rubber or plastic for protection of the hanging (40) and to diminish the opening of the guide rail.

10. Roller gate (10) according to one of the previous claims, **characterized in that** the bearing of the coiling shaft (30) on the side where there is no actuator is made by a carrier element (38), especially a carrier plastic, wherein the carrier element (38) caps a pin that is fixed on the side close to a bracket (32) and wherein on its other side the coiling shaft (30) sits firmly so that the rotation of the coiling shaft (30) leads to a relatively frictionless rotation of the carrier element (38) around the axis of the fixed pin (36).

## Revendications

1. Porte roulante (10) pour la fermeture d'ouvertures de bâtiments, en particulier de bâtiments industriels, dans le domaine agricole, etc., comprenant une tenture (40) flexible textile, en caoutchouc ou en matière plastique qui est logée par un arbre d'enroulement (30) entraînable sur palier rotatif et est conduite latéralement dans des rails de roulement (20), la tenture (40) présentant des nervures de renforcement (42), **caractérisée en ce que** les écartements (a, b, c, d) entre les nervures de renforcement (42) sont différentes du haut vers le bas et sont fonction du diamètre de l'arbre d'enroulement et présentent des valeurs situées entre 12 et 15 fois le diamètre de l'arbre d'enroulement (30), et **en ce que** l'écartement (v) entre la nervure de renforcement la plus basse et celle qui est directement au-dessus a une valeur entre 4 et 15 fois le diamètre de l'arbre d'enroulement (30).

2. Porte roulante selon la revendication 1, **caractérisée en ce que** les écartements (a, b, c, d, v) entre les nervures de renforcement (42) sont fonction du haut vers le bas du diamètre de l'arbre d'enroulement et présentent les valeurs suivantes : (a) = 12,8 fois le diamètre de l'arbre d'enroulement (30), (b) = 12,1 fois le diamètre de l'arbre d'enroulement (30), (c) = 13,4 fois le diamètre de l'arbre d'enroulement (30), (d) = 15 fois le diamètre de l'arbre d'enroulement (30), écartement variable le plus bas (v) = 4 à 15 fois le diamètre de l'arbre d'enroulement (30).

3. Porte roulante selon l'une quelconque des revendications précédentes, **caractérisée en ce que** la deuxième nervure de renforcement (42) peut être enroulée décalée par rapport à la première nervure de renforcement (42), la troisième nervure de renforcement (42) décalée par rapport aux deux premières, etc.

4. Porte roulante selon l'une quelconque des revendications précédentes, **caractérisée en ce que** l'arbre d'enroulement (30) est un tube à bourrelet.

5. Porte roulante selon l'une quelconque des revendications précédentes, **caractérisé en ce que** les nervures de renforcement (42) se composent de profilés de renforcement (44) qui sont intégrés dans un ourlet à jour, la largeur de l'ourlet à jour / de la nervure de renforcement (42) étant égale à 1 à 2 fois, en particulier 1,5 fois le diamètre de l'arbre d'enroulement (30).

6. Porte roulante selon la revendication 5, **caractérisée en ce que** l'ourlet à jour se compose du même matériau ou d'un autre matériau que la tenture (40) et est relié de manière ferme à ce dernier par couture, collage ou soudage.

7. Porte roulante selon l'une quelconque des revendications 5 ou 6, **caractérisée en ce qu'**est intégré dans l'ourlet à jour un tube métallique, un tube en matière plastique ou un profilé de renforcement (44) aplati et arrondi en métal ou en matière plastique.

8. Porte roulante selon l'une quelconque des revendications précédentes, **caractérisée en ce que** l'arbre d'enroulement (30) est entraîné par moteur électrique ou manuellement, étant donné que, en cas d'enroulement commandé par moteur électrique, ledit enroulement est automatiquement arrêté après un nombre de tours défini ou par activation d'un interrupteur fin de course à la tenture de porte (40) ou dans le rail de roulement (20).

9. Porte roulante selon l'une quelconque des revendications précédentes, **caractérisée en ce que** le rail de roulement (20) est formé en forme de U et contient, pour la protection de la tenture (40) et la réduction de l'ouverture de rail des lèvres (24) intégrées en caoutchouc ou en matière plastique.

10. Porte roulante selon l'une quelconque des revendications précédentes, **caractérisée en ce que** le logement de l'arbre d'enroulement (30) sur le côté où ne se trouve aucun système d'entraînement est assuré au moyen d'un élément d'entraînement (38), en particulier une matière plastique d'entraînement, l'élément d'entraînement (38) étant posé sur le côté orienté vers l'équerre de palier d'extrémité (32) sur une broche (36) fixée, et sur lequel sur l'autre côté l'arbre d'enroulement (30) est posé de manière fixe de manière à ce que, par rotation de l'arbre d'enroulement (30), l'élément d'entraînement (38) tourne relativement sans frottement autour de l'axe formé par la broche (36) fixée.
